# EUROPÄISCHE PATENTANMELDUNG

(11) **EP 0 898 140 A1**
(43) Veröffentlichungstag der Anmeldung: **24.02.1999**
(21) Anmeldenummer: 98810836.1
(22) Anmeldetag: 24.08.1998
(51) Int. Cl.: F28F 1/16, F28D 1/02

(54) **Heizkörper**

(30) Priorität: 22.08.1997 CH 1974/97
(71) Anmelder: Borer Technik AG, 4227 Büsserach (CH)
(72) Erfinder: Borer, Guido, 4227 Büsserach (CH); Borer, René, 4227 Büsserach (CH)
(74) Vertreter: Eder, Carl E.

(57) **Zusammenfassung**

Gegenstand der vorliegenden Erfindung ist ein neuartiger Heizkörper, der sich aufgrund einer baukastenartigen Konstruktion sehr einfach und kostengünstig herstellen lässt und bei verhältnismässig geringem Wasserbedarf eine optimalen Wärmeabstrahlung erzeugt. Dieser Heizkörper (1) besteht vorzugsweise aus Aluminium, was sich auf eine vorteilhafte Gewichtseinsparung und einen verbesserten Korrosionsschutz auswirkt. Er ist im wesentlichen dadurch gekennzeichnet, dass der die Wärme abstrahlende Teil aus mindestens drei Bauteilen (2, 3, 4) besteht, welche je eine Wasserleitung (2a, 3a, 4a) aufweisen sowie parallel zueinander angeordnet und mit den Wasserleitungen (2a, 3a, 4a) tangential an den Sammelrohren (11, 23) von Vor und Rücklauf (10, 22) angeschlossen sind, dass die die freien Längsränder des Heizkörpers (1, 21) bildenden ersten beiden Bauteile (2, 4) je eine Abstrahl-Lamelle (2b, 4b) aufweisen welche ihrerseits die Wasserleitung (2a, 4a) tangential berühren, dass das dritte Bauteil (3), von welchem mindestens ein Stück vorhanden ist, zwei die Wasserleitung (3a) tangential berührende und zueinander achssymmetrisch angeordnete Abstrahl-Lamellen (3b) aufweist, und dass je zwei Abstrahl-Lamellen (2b,3b; 4b,3b) zweier Bauteile (2,3; 4,3) so übereinander liegen, dass zwei durch die Abstrahl-Lamellen (2b, 3b, 4b) erzeugte und zueinander parallel angeordnete ebene Heizflächen (8, 9) gebildet werden.

## Beschreibung

Die Erfindung betrifft einen Heizkörper mit parallel zueinander angeordneten Warmwassserleitungen, die mit ihren Enden an je einem Vor- und Rücklauf angeschlossen sind.

Heizkörper dieser Art sind in vielen verschiedenen Ausführungsformen bekannt, wobei die Unterschiede insbesondere in der Ausgestaltung der Anschlüsse der Warmwasserleitungen an die Sammelrohre von Vor- und Rücklauf bestehen, um die Heizkörper auf rationelle Art durch Schweissen fertigen zu können. Weitere Unterschiede bekannter Heizkörper bestehen in der Art der Wärmeabstrahlung und in der Materialwahl.

Bei der Verwendung von Heizkörpern strömt Heisswasser mit einer unter anderem von der gewählten Dimensionierung der Warmwasserleitungen abhängigen Geschwindigkeit durch den Heizkörper. Von der Strömungsgeschwindigkeit hängt auch die thermische Trägheit des Heizkörpers und dessen Wärmeabgabe ab. Bei bekannten Heizkörpern hat man aus herstellungstechnischen Gründen bisher Flachrohre verwendet, bei denen das Verhältnis von Wasserinhalt zu Heizfläche des Flachrohres bzw. das Verhältnis von Innenquerschnittsfläche zu Rohrumfang relativ gross ist und daher auch einen verhältnismässig hohen Wasserbedarf zur Folge hat.

Gegenstand der vorliegenden Erfindung ist ein neuartiger Heizkörper, der sich aufgrund einer baukastenartigen Konstruktion sehr einfach und kostengünstig herstellen lässt und bei verhältnismässig geringem Wasserbedarf eine optimalen Wärmeabstrahlung erzeugt.

Dieser erfindungsgemässe Heizkörper ist durch den Patentanspruch 1 definiert.

Vorteilhafte Ausführungsformen der Erfindung gehen aus den abhängigen Ansprüchen hervor.

Der Heizkörper besteht aus einem für dessen Herstellung geeigneten Material, vorzugsweise aber aus Aluminium, was sich gegenüber bekannten Heizkörpern nicht nur auf eine vorteilhafte Gewichtseinsparung sondern auch auf einen verbesserten Korrosionsschutz auswirkt.

Was die Herstellung des erfindungsgemässen Heizkörpers betrifft, so werden dazu die in den verschiedensten Grösse herstellbaren und mindestens eine Wärmeabstrahl-Lamelle aufweisenden Bauteile baukastenartig zusammengesetzt und in zweckmässiger Weise an den stirnseitigen Enden punktuell mit dem Vor- und Rücklauf verschweisst.

Nachfolgend werden nun anhand der Zeichnung zwei Ausführungsbeispiele der Erfindung näher beschrieben. Es zeigen
die Figur 1 eine perspektivische Ansicht eines zum Teil im Schnitt gezeichneten ersten Heizkörpers,
die Figur 2 eine Draufsicht auf den Heizkörper der Figur 1 in Pfeilrichtung II,
die Figur 3 einen Schnitt entlang der Linie III-III der Figur 2,
die Figuren 4 und 6 je einen Querschnitt durch einen eine Längskante des Heizkörpers bildenden und je eine Wärmeabstrahl-Lamelle aufweisenden ersten und zweiten Bauteil,
die Figur 5 einen Querschnitt durch einen zwei Wärmeabstrahl-Lamellen aufweisenden dritten Bauteil,
die Figur 7 eine perspektivische Ansicht eines zum Teil im Schnitt gezeichneten doppelwandigen Heizkörpers, und
die Figur 8 eine Draufsicht auf den Heizkörper der Figur 7 in Pfeilrichtung VIII.

Der in den Figuren 1 bis 3 dargestellte und als ganzes mit 1 bezeichnete Heizkörper besitzt drei parallel zueinander und in geringem Abstand voneinander horizontal angeordnete Bauteile 2, 3 und 4, von denen jedes eine ebenfalls horizontal verlaufende Wasserleitung 2a, 3a, 4a mit einheitlichem Querschnitt besitzt.

Die Bauteile 2 und 4 besitzen je eine die Wasserleitung 2a bzw. 4a tangential berührende Abstrahl-Lamelle 2b bzw. 4b sowie ein eine Längskanten des Heizkörpers 1 bildendes Profilrohr 2c bzw. 4c. Letzteres ist rückseitig mit dem übrigen Teil des Bauteiles 2 bzw. 4 verbunden, nämlich über den Steg 2d bzw. 4d und bildet zusammen mit diesem einen der verbesserten Luftzirkulation und Wärmeabstrahlung dienenden Spalt 5 bzw. 6 . Die beiden Abstrahl-Lamellen 2b und 4b der Bauteile 2 und 4 liegen schliesslich in zueinander parallelen Ebenen, deren Abstand etwa dem Durchmesser der Wasserleitungen 2a, 3a bzw. 4a entspricht.

Das mittlere Bauteil 3 besitzt im Gegensatz zu den beiden randseitigen Bauteilen 2 und 4 zwei die Leitung 3a tangential berührende, achssymmetrische Abstrahl-Lamellen 3b, die wie die Lamellen 2b und 4b der Bauteile 2 und 4 in zueinander parallelen Ebenen liegen, deren Abstand etwa dem Durchmesser der Wasserleitungen 4a entspricht. Die Anordnung der Abstrahl-Lamellen 2b, 3b und 4b erlaubt nun die in der Figur 1 gut sichtbare baukastenartige Zusammensetzung des Heizkörpers 1, welche im wesentlich dadurch gekennzeichnet ist, dass jeweils zwei Abstrahl-Lamellen zweier verschiedener Bauteile einander überlappen und so in Abstand voneinander angeordnet sind, dass eine Luftzirkulation in Pfeilrichtung 7 möglich ist.

Wie aus der Figur 1 zudem ersichtlich ist, besitzt der Heizkörper 1 zwei parallele Heizflächen 8 und 9. Von diesen wird die zum Beispiel der Rauminnenseite zugewandte Heizfläche 8 durch die Abstrahl-Lamellen 2b und 3b und die der nicht gezeichneten Montagewand zugewandte Heizfläche 9 durch die Abstrahl-Lamellen 3b und 4b gebildet.

Die stirnseitigen Enden der Bauteile 2, 3 und 4 sind an einem vertikal verlaufenden Vor- und Rücklauf angeschlossen. Von diesen ist in der Zeichnung nur einer dargestellt und mit 10 bezeichnet. Dieser besitzt ein Sammelrohr 11 und einen der tangentialen Aufnahme der Bauteile 2, 3 und 4 dienenden Vorsprung 12 mit abgewinkeltem Randabschnitt 12a.

Wie insbesondere aus dem Vertikalschnitt gemäss Figur 3 gut ersichtlich ist, weist jede Wasserleitung 2a, 3a und 4a der Bauteile 2, 3 und 4 je eine rückseitig angeordnete Bohrung 2e, 3e, 4e auf, welche im zusammengesetzten Zustand auf je eine Anschlussbohrung 11a des Sammelrohres 11 passt.

Im übrigen besitzen die Wasserleitungen 2a, 3a und 4a je einen Querschnitt von beispielsweise 0,5 cm² bis 1 cm² und die Abstrahl-Lamellen 2b, 3b und 4b je eine Breite von 5 cm bis 10 cm und eine Wandstärke von 1,5 mm bis 2 mm.

In den Figuren 4, 5 und 6 sind die Bauteile 2, 3 und 4 des Heizkörpers 1 in vergrössertem Massstab gezeichnet. Wie Vor- und Rücklauf 10, so bestehen auch diese Bauteile vorzugsweise aus Aluminium, was - wie bereits erwähnt - Vorteile in Bezug auf Gewicht und Korrosionsbeständigkeit hat. Wie die Figuren 4, 5 und 6 ferner zeigen, können die Abstrahl-Lamellen 2b, 3b und 4b an ihren in befestigtem Zustand der Montagewand zugewandten Seiten noch zusätzlich Längsrippen 2f, 3f und 4f aufweisen. Diese sind im hier vorliegenden Fall herstellungsbedingt als Lamellen-Stabilisatoren vorgesehen und haben keinen Einfluss auf die Luftzirkulation.

Zur Herstellung eines Heizkörpers der in der Figur 1 gezeichneten Art werden die je nach Bedarf auf eine spezielle Länge zugeschnittenen sowie mit rückseitig angeordneten und zu den Sammelrohren 11 der Vor- und Rückläufe passenden Bohrungen 2e, 3e und 4e versehenen Bauteile 2, 3 und 4 auf die Vor- und Rückläufe der mit 10 bezeichneten Art aufgesteckt und an diesen rückseitig punktuell angeschweisst. Hierbei können je nach gewünschter Grösse des herzustellenden Heizkörpers anstelle nur eines Bauteiles 3 mehrere von diesen eingesetzt werden, und es können die stirnseitigen Öffnungen der Wasserleitungen 2a, 3a und 4a noch durch zusätzliches Verschweissen verschlossen oder durch dem gleichen Zweck dienende, herkömmliche Mittel abgedichtet werden.

Vorteile des erfindungsgemässen Heizkörpers der vorstehend beschriebenen Art bestehen neben der bereits erwähnten Materialbeschaffenheit auch in einer gegenüber bekannten Heizkörpern verbesserten Wärmabstrahlleistung und vereinfachten Herstellungsweise. So sind die Herstellungskosten für erfindungsgemässe Heizkörper verhältnismässig gering, da sich diese nach dem Baukastenprinzip in verschiedenen Abmessungen und in einfachen Schritten zusammensetzen lassen.

Selbstverständlich kann der erfindungsgemässe Heizkörper verschiedenartig ausgebildet sein und sich vom vorstehend beschriebenen Ausführungsbeispiel unterscheiden. So können zum Beispiel die vorstehend beschriebenen Bauteile auch ohne weiteres zur Herstellung eines doppelwandigen Heizkörpers eingesetzt werden, wobei dann lediglich eine konstruktiv andere Art von Vor- und Rücklauf eingesetzt werden muss. In den Figuren 7 und 8 ist ein solcher doppelwandiger Heizkörper dargestellt. Dieser ist als ganzes mit 21 bezeichnet und besitzt zwei Heizelemente 21a und 21b, welche im wesentlichen dem vorstehend beschriebenen Heizkörper 1 entsprechen, also je zwei randseitige Bauteile 2 bzw. 4 und je einen Bauteil 3 besitzen. Im Gegensatz zum Vor- bzw. Rücklauf 10 des Heizkörpers 1 besitzen Vor- und Rücklauf 22 des doppelwandigen Heizkörpers 21 neben eines anderen Profils zwei einander diagonal gegenüberliegende und in das Sammelrohr 23 mündende Anschlussbohrungen 23a und 23b für die Leitung 2a, 3a und 4a der Bauteile 2, 3 und 4.

Im Unterschied zum Heizkörper 1 sind die rückseitigen Abstrahl-Lamellen 3b und 4b des in befestigtem Zustand der Montagewand zugekehrten hinteren Heizelementes 21a randseitig nach hinten und die dem Heizelement 21b zugekehrten Abstrahl-Lamellen 2b und 3b zwischen dem Vor- und Rücklauf nach vorne abgewinkelt, was eine verbesserte Luftzirkulation gemäss Pfeilrichtung 7 zur Folge hat. Selbstverständlich können in diesem besonderen Fall auch die rückseitigen Lamellen des vorderen Heizelementes 21b zwischen Vor- und Rücklauf nach innen abgewinkelt sein, um die Luftzirkulation weiter zu verbessern.

Schliesslich sei noch darauf hingewiesen, dass Heizkörper der vorstehend beschriebenen Art in beliebiger Art auch zu drei- vier und mehrfachwandigen Heizsystemen zusammengesetzt werden können, wobei dann lediglich die Vor- und Rückläufe der eingesetzten Heizkörper mittels speziell angepassten Anschlusselementen zu verbinden sind.

## Patentansprüche

1. Heizkörper mit parallel zueinander angeordneten Wasserleitungen (2a, 3a, 4a), die an Ihren Endbereichen an Sammelrohre (11, 23) für Vor- und Rücklauf (10, 22) angeschlossen sind, dadurch gekennzeichnet, dass der die Wärme abstrahlende Teil des Heizkörpers (1, 21) aus mindestens zwei Bauteilen (2, 3, 4) besteht, welche je eine Wasserleitung (2a, 3a, 4a) aufweisen sowie parallel zueinander angeordnet und mit den Wasserleitungen (2a, 3a, 4a) tangential an den Sammelrohren (11, 23) von Vor und Rücklauf (10, 22) angeschlossen sind, dass die zwei die freien Längsränder des Heizkörpers (1, 21) bildenden Bauteile (2, 4) je eine Abstrahl-Lamelle (2b, 4b) aufweisen, welche ihrerseits die Wasserleitung (2a, 4a) tangential berühren, dass das gegebenenfalls vorhandene dritte Bauteil (3), von welchem dann mindestens ein Stück vorliegt, zwei die Wasserleitung (3a) tangential berührende und zueinander achssymmetrisch angeordnete Abstrahl-Lamellen (3b) aufweist, und dass je zwei Abstrahl-Lamellen (2b,3b; 4b,3b) zweier Bauteile (2,3; 4,3) so übereinander liegen, dass zwei durch die Abstrahl-Lamellen (2b, 3b, 4b) erzeugte und zueinander parallel angeordnete ebene Heizflächen (8, 9) gebildet werden.

2. Heizkörper nach Anspruch 1, dadurch gekennzeichnet, dass die Bauteile (2, 3, 4) an den Vor- und Rückläufen (10, 22) punktuell angeschweisst sind.

3. Heizkörper nach Anspruch 1 oder 2, dadurch gekennzeichnet, dass er aus Aluminium besteht.

4. Heizkörper nach einem der Ansprüche 1 bis 3, dadurch gekennzeichnet, dass die Wasserleitungen (2a, 3a, 4a) einen Querschnitt von 0,5 cm² bis 1 cm² besitzen.

5. Heizkörper nach einem der Ansprüche 1 bis 4, dadurch gekennzeichnet, dass die Abstrahl-Lamellen (2b, 3b, 4b) eine Breite von 5 cm bis 10 cm und eine Wandstärke von 1,5 mm bis 2 mm besitzen.

6. Doppelwandiger Heizkörper bestehend aus zwei parallel zueinander angeordneten Heizkörpern gemäss einem der Ansprüche 1 bis 5.
